# EUROPÄISCHE PATENTSCHRIFT

(11) **EP 1 198 672 B1**
(45) Veröffentlichungstag und Bekanntmachung des Hinweises auf die Patenterteilung: **17.09.2003**
(21) Anmeldenummer: 01953120.1
(22) Anmeldetag: 27.06.2001
(51) Int. Cl.: F02M 61/18

(54) **KRAFTSTOFFEINSPRITZVENTIL FÜR BRENNKRAFTMASCHINEN**
FUEL INJECTION VALVE FOR INTERNAL COMBUSTION ENGINES
SOUPAPE D'INJECTION DE CARBURANT POUR MOTEURS A COMBUSTION INTERNE

(30) Priorität: 27.06.2000 DE 10031264
(43) Veröffentlichungstag der Anmeldung: 24.04.2002
(73) Patentinhaber: ROBERT BOSCH GMBH, 70442 Stuttgart (DE)
(72) Erfinder: HAEBERER, Rainer, 75015 Bretten (DE); OHNMACHT, Markus, 70374 Stuttgart (DE); CHRIST, Wilhelm, 71634 Ludwigsburg (DE); MAIER, Ralf, 73525 Schwäbisch-Gmünd (DE); HAUG, Stefan, 71111 Waldenbuch (DE); FLEINER, Wolfgang, 70469 Stuttgart (DE); RUECKLE, Markus, 70567 Stuttgart (DE)
(86) Internationale Anmeldenummer: DE0102371
(87) Internationale Veröffentlichungsnummer: WO02001066

(56) Entgegenhaltungen:
- WO-A-00/19088
- WO-A-01/18387
- WO-A-96/19661
- WO-A-99/30028
- WO-A-99/58844

## Beschreibung

### Stand der Technik

Die Erfindung geht von einem Kraftstoffeinspritzventil für Brennkraftmaschinen aus, vorzugsweise selbstzündende Brennkraftmaschinen, nach der Gattung des Patentanspruchs 1 aus. Ein derartiges Kraftstoffeinspritzventil ist aus der Offenlegungsschrift WO 96/19661 bekannt. In einem Ventilkörper ist eine Sackbohrung ausgebildet, in der ein Ventilglied geführt ist. Das Ventilglied ist an seinem brennraumseitigen Abschnitt von einem Druckraum umgeben, der mit Kraftstoff unter hohem Druck befüllbar ist. An der brennraumzugewandten Bodenfläche der Sackbohrung ist ein konischer Ventilsitz ausgebildet. Darüber hinaus ist an der Bodenfläche wenigstens eine Einspritzöffnung angeordnet, die die Bohrung mit dem Brennraum verbindet.
Das Ventilglied kommt in Schließstellung mit der Ventilgliedspitze am Ventilsitz zur Anlage und verschließt so die Einspritzöffnungen gegen den Druckraum. An der Ventilgliedspitze sind zwei konische Flächen angeordnet, an deren Übergang eine umlaufende Ringnut ausgebildet ist, die den effektiven Sitzdurchmesser des Ventilgliedes definiert und bewirkt, daß sich der Öffnungsdruck des Kraftstoffs im Druckraum im Betrieb nicht ändert. Dies bewirkt eine konstante, reproduzierbare Einspritzmenge und damit eine optimale Verbrennung, solange sich das Ventilglied genau zentriert in der Bohrung bewegt.
Kommt es zu einer Desachsierung des Ventilgliedes, ist der Zulauf des Kraftstoffs aus dem Druckraum an den konischen Flächen der Ventilgliedspitze und der Dichtkante vorbei zu den Einspritzöffnungen nicht mehr symmetrisch. Die Einspritzöffnungen, zu denen hin das Ventilglied desachsiert ist, werden zu Beginn der Öffnungshubbewegung vom Ventilglied verdeckt, so daß kein oder nur sehr wenig Kraftstoff zu diesen fließen kann. Erst im Zuge der vollständigen Öffnungshubbewegung des Ventilgliedes werden auch die anfangs verdeckten Einspritzöffnungen freigegeben, und erst jetzt kann der Kraftstoff auch durch diese Einspritzöffnungen fließen. Als Folge davon ergibt sich eine Verringerung der gesamten, eingespritzten Kraftstoffmenge und damit ein Leistungsverlust der Brennkraftmaschine.
Weiter kommt es durch die ungleichmäßige Einspritzung in den Brennraum dazu, daß sich in einigen Bereichen des Brennraumvolumens ein mit Kraftstoff übersättigtes Luft-Kraftstoff-Gemisch bildet, während in anderen Bereichen zuwenig Kraftstoff im Verhältnis zur vorhandenen Luft ist. In den übersättigten Bereichen kommt es dadurch zu einer unvollständigen Verbrennung mit den bekannten, nachteiligen Folgen für die Schadstoffkonzentration im Abgas.

### Vorteile der Erfindung

Das erfindungsgemäße Kraftstoffeinspritzventil mit den kennzeichnenden Merkmalen des Patentanspruchs 1 hat demgegenüber den Vorteil, daß im Bereich der Einspritzöffnungen an der zweiten konischen Fläche der Ventilgliedspitze eine weitere umlaufende Ringnut ausgebildet ist, die den vom Druckraum zu den Einspritzöffnungen fließenden Kraftstoff schon zu Beginn der Öffnungshubbewegung auf alle Einspritzöffnungen verteilt. Ist das Ventilglied bei der Öffnungshubbewegung desachsiert auf eine Einspritzöffnung hin, so wird ein Teil des den übrigen Einspritzöffnungen zufließenden Kraftstoff in eine tangentiale Strömung durch die zusätzliche Ringnut umgeleitet und fließt so dieser Einspritzöffnung zu. Auf diese Weise ist ein ausreichender Zufluß von Kraftstoff zu allen Einspritzöffnungen gesichert, und es ergibt sich auch bei desachsiertem Ventilglied eine symmetrische Einspritzung durch sämtliche Einspritzöffnungen, und die oben genannten Nachteile einer ungleichmäßigen Einspritzung werden verhindert.
In einer vorteilhaften Ausgestaltung sind in der Konusfläche zwischen der Ringnut und der zusätzlichen Ringnut Längsnuten ausgebildet. Durch diese Längsnuten verteilt sich der Kraftstoff bei desachsiertem Ventilglied gleichmäßiger und schneller über alle Einspritzöffnungen.
In einer weiteren vorteilhaften Ausgestaltung sind die Längsnuten geneigt zu den Mantellinien der zwischen der Ringnut und der zusätzlichen Ringnut angeordneten Konusfläche ausgebildet. Dadurch ergibt sich im Bereich der Einspritzöffnungen ein tangentialer Kraftstoffstrom in der zusätzlichen Ringnut um das Ventilglied herum, was eine gleichmäßige Verteilung des Kraftstoffs auf die Binspritzöffnungen zusätzlich unterstützt.

Weitere Vorteile und vorteilhafte Ausgestaltungen des Gegenstandes der Erfindung sind der Zeichnung, der Beschreibung des Ausführungsbeispiels und den Ansprüchen entnehmbar.

### Zeichnung

Verschiedene Ausführungsbeispiele des erfindungsgemäßen Kraftstoffeinspritzventils sind in der Zeichnung dargestellt. Es zeigt Figur 1 ein Kraftstoffeinspritzventil im teilweisen Längsschnitt, Figur 2 eine vergrößerte Darstellung der Figur 1 im Bereich des Ventilsitzes und die Figuren 3, 4, 5 und 6 denselben Ausschnitt wie Figur 2 weiterer Ausführungsbeispiele.

### Beschreibung des Ausführungsbeispiels

In Figur 1 ist ein Längsschnitt eines Kraftstoffeinspritzventils gezeigt. In einem Ventilkörper 1 ist eine Bohrung 3 angeordnet, die als Sackbohrung ausgeführt ist und deren geschlossenes Ende dem Brennraum zugewandt ist. An der Bodenfläche der Bohrung 3 ist ein konischer Ventilsitz 9 ausgebildet und wenigstens eine Einspritzöffnung 11, die die Bohrung 3 mit dem Brennraum verbindet. In der Bohrung 3 ist ein Ventilglied 5 angeordnet, das in einem brennraumabgewandten Abschnitt 105 in der Bohrung dichtend geführt ist. Das Ventilglied 5 verjüngt sich unter Bildung einer Druckschulter 13 zum Brennraum hin und geht in einen Ventilgliedschaft 205 über. Das brennraumseitige Ende des Ventilgliedes 5 bildet eine Ventilgliedspitze 7, die sich an den Ventilgliedschaft 205 anschließt und die sich zum Brennraum hin weiter verjüngt.
Die Druckschulter 13 des Ventilgliedes 5 ist in einem im Ventilkörper 1 ausgebildeten und das Ventilglied 5 umgebenden Druckraum 19 angeordnet, der sich dem Brennraum zu als ein das Ventilglied 5 umgebender Ringkanal fortsetzt und bis zum Ventilsitz 9 reicht. Der Druckraum 19 kann über einen im Ventilkörper 1 ausgebildeten Zulaufkanal 25 mit Kraftstoff unter hohem Druck befüllt werden.
Das Ventilglied 5 wird durch eine Schließkraft, die an der brennraumabgewandten Stirnseite des Ventilgliedes 5 angreift, mit der Mantelfläche der Ventilgliedspitze 7 gegen den Ventilsitz 9 gepreßt. Die Mantelfläche der Ventilgliedspitze 7 wirkt bei Anlage am Ventilsitz 9 so mit diesem zusammen, daß die Einspritzöffnungen 11 gegen den Druckraum 19 verschlossen werden. In dieser Schließstellung des Ventilgliedes 5 ist die Druckschulter 13 und ein Teil der Ventilgliedspitze 7 vom Kraftstoffdruck des Druckraums 19 beaufschlagt.

Die Schließkraft wird durch eine Vorrichtung erzeugt, die in einem in der Zeichnung nicht dargestellten Ventilhaltekörper angeordnet ist, der in Einbaulage des Kraftstoffeinspritzventils gegen die brennraumabgewandte Stirnseite des Ventilkörpers 1 verspannt ist. Diese Vorrichtung kann beispielsweise eine vorgespannte Feder sein, die zumindest mittelbar auf das Ventilglied 5 wirkt. Es kann auch vorgesehen sein, daß mehrere Federn im Ventilhaltekörper angeordnet sind, die die Schließkraft abhängig vom Hub des Ventilgliedes 5 einzeln oder gemeinsam erzeugen. Neben elastischen Elementen wie Federn kann die Schließkraft aber auch hydraulisch erzeugt werden, in dem beispielsweise ein Stellelement hydraulische bewegt zumindest mittelbar auf das Ventilglied 5 wirkt und es in Schließstellung beaufschlagt.

Die Öffnungshubbewegung des Ventilgliedes 5 wird dadurch eingeleitet, daß der Kraftstoffdruck im Druckraum 19 durch Kraftstoffzufuhr aus dem Zulaufkanal 25 ansteigt. Dadurch erhöht sich die hydraulische Kraft auf die Druckschulter 13 und auf den vom Kraftstoff beaufschlagten Teil der Ventilgliedspitze 7, die eine resultierende Kraft auf das Ventilglied 5 in axialer Richtung bewirkt. übersteigt diese resultierende Kraft die Schließkraft, so hebt das Ventilglied 5 vom Ventilsitz 9 ab und Kraftstoff kann aus dem Druckraum 19 an der Ventilgliedspitze 7 vorbei zu den Einspritzöffnungen 11 fließen und von dort in den Brennraum gelangen. Fällt der Kraftstoffdruck im Druckraum 19 wieder ab, so daß die resultierende Kraft kleiner als die Schließkraft wird, so bewegt sich das Ventilglied 5 auf den Ventilsitz 9 zu, bis es dort zur Anlage kommt, die Einspritzöffnungen 11 verschließt und die Kraftstoffeinspritzung beendet.

In Figur 2 ist das Kraftstoffeinspritzventil im Bereich der Ventilgliedspitze 7 in Schließstellung des Ventilgliedes 5 vergrößert dargestellt. Der Ventilsitz 9 ist eine konische Fläche mit einem Konuswinkel γ, welcher vorzugsweise 50 bis 70 Grad beträgt. Am brennraumseitigen Ende geht der Ventilsitz 9 aus Herstellungsgründen in eine Ausbuchtung 48 über. Im Ventilsitz 9 ist wenigstens eine Einspritzöffnung 11 ausgebildet, die senkrecht zur Ventildichtfläche 9 oder auch zu dieser geneigt verläuft. Sind mehrere Einspritzöffnungen 11 vorgesehen, so sind diese nach Maßgabe des zu versorgenden Brennraums der Brennkraftmaschine vorzugsweise gleichmäßig über den Umfang des Ventilkörpers 1 verteilt. Die Einspritzöffnungen 11 können beispielsweise in einer gemeinsamen Radialebene zur Achse des Ventilgliedes 5 liegen, auf mehrere Radialebenen verteilt sein oder in einer zur Achse des Ventilgliedes 5 geneigten Ebene liegen.

Der Ventilgliedschaft 205 geht an seinem brennraumseitigen Ende unter Bildung einer Zwischenkonusfläche 28 in die Ventilgliedspitze 7 über. Es kann auch vorgesehen sein, daß die Zwischenkonusfläche 28 entfällt und der Durchmesser des Ventilgliedschaftes 205 dem der Grundfläche der Ventilgliedspitze 7 entspricht. An der Ventilgliedspitze 7 ist eine erste Konusfläche 30 ausgebildet, die an den Ventilgliedschaft 205 grenzt und einen Konuswinkel α aufweist, der kleiner als der Konuswinkel γ des Ventilsitzes 9 ist. Dem Brennraum zugewandt schließt sich an die erste Konusfläche 30 eine zweite Konusfläche 32 an, die einen Konuswinkel β aufweist, der größer als der Konuswinkel γ des Ventilsitzes 9 ist. Zwischen der ersten Konusfläche 30 und dem Ventilsitz 9 wird so ein Differenzwinkel δ₁ gebildet und zwischen der zweiten Konusfläche 32 und dem Ventilsitz 9 ein Differenzwinkel δ₂. Die Differenzwinkel δ₁,δ₂ sind dabei vorzugsweise kleiner als 1,5 Grad. Am brennraumseitigen Ende ist das Ventilglied 5 unter Bildung einer Stirnfläche 52 abgeplattet, die in Schließstellung des Ventilgliedes 5 innerhalb der Ausbuchtung 48 angeordnet ist.

Am Übergang der ersten 30 zur zweiten Konusfläche 32 ist eine umlaufende, in einer Radialebene zur Achse 50 des Ventilgliedes 5 verlaufende Ringnut 35 angeordnet. Dabei liegt die erste, bezüglich des Kraftstoffstroms zu den Einspritzöffnungen stromaufwärts gelegene Nutkante 38 auf der ersten Konusfläche 30, während die zweite, stromabwärts gelegene Nutkante 39 auf der zweiten Konusfläche 32 liegt. Dadurch kommt in Schließstellung des Ventilgliedes 5 die erste Nutkante 38 am Ventilsitz 9 zur Anlage und dichtet die Einspritzöffnungen 11 zum Druckraum 19 ab.
Durch die Schließkraft auf das Ventilglied 5 und die damit verbundene elastische Verformung der ersten Nutkante 38 und die vorzugsweise kleinen Differenzwinkel δ₁,δ₂ kommt zusätzlich auch die zweite Nutkante 39 in Schließstellung des Ventilgliedes 5 am Ventilsitz 9 zur Anlage. Dadurch erhöht sich die Auflagefläche und die Flächenpressungen am Ventilsitz 9 werden geringer.
An der zweiten Konusfläche 32 ist eine zusätzliche Ringnut 42 ausgebildet. Sie ist so angeordnet, daß sie die Einspritzöffnungen 11 in Schließstellung des Ventilgliedes 5 überdeckt. Die zusätzliche Ringnut 42 hat dabei einen Querschnitt, der vorzugsweise größer oder gleich dem Querschnitt einer Einspritzöffnung 11 ist, um einen ungedrosselten Kraftstofffluß in tangentialer Richtung in der zusätzlichen Ringnut 42 zu den Einspritzöffnungen 11 zu ermöglichen. Die Querschnittsform kann dabei kreisbogenförmig sein oder auch eine beliebige andere Form aufweisen, beispielsweise einen Polygonzug oder eine elliptische Bogenform.
Sind die Einspritzöffnungen 11 in einer gemeinsamen Radialebene bezüglich der Achse 50 des Ventilgliedes 5 angeordnet, so ist auch die zusätzliche Ringnut 42 in einer solchen Radialebene angeordnet. Sind hingegen die Einspritzöffnungen 11 in einer zur Radialebene geneigten Ebene angeordnet, so kann auch die zusätzliche Ringnut 42 entsprechend in einer geneigten Ebene verlaufen, um in Schließstellung alle Einspritzöffnungen 11 zu überdecken.

Die Funktionsweise der zusätzlichen Ringnut 42 ist wie folgt: Hebt das Ventilglied 5 durch die hydraulische Kraft vom Ventilsitz 9 ab, so kann es vorkommen, daß das Ventilglied 5 bezüglich der Achse der Bohrung 3 am Ventilsitz 9 auf eine Einspritzöffnung 11 zu desachsiert ist. Der Kraftstoffzufluß aus dem Druckraum 19 zu dieser Einspritzöffnung 11 ist dann nur eingeschränkt möglich, während die restlichen Einspritzöffnungen 11 durch Kraftstofffluß an der Ventilgliedspitze 7 vorbei mit Kraftstoff versorgt werden. Durch die zusätzliche Ringnut 42 wird ein Teil des Kraftstoffs in eine tangentiale Strömung durch die zusätzliche Ringnut 42 umgeleitet, so daß der Einspritzöffnung 11, auf die das Ventilglied 5 zu desachsiert ist, vom Beginn der Öffnungshubbewegung an Kraftstoff in ausreichendem Maße zufließt. Im Verlauf der weiteren Öffnungshubbewegung hebt das Ventilglied 5 mit der Ventilgliedspitze 7 soweit vom Ventilsitz 9 ab, daß eine Desachsierung nicht mehr wesentlich ins Gewicht fällt und ein Kraftstofffluß entlang der Mantellinien der Ventilgliedspitze 7 zu den Einspritzöffnungen 11 möglich ist. Durch diese Wirkung der zusätzlichen Ringnut 42 wird eine gleichmäßige Kraftstoffeinspritzung bereits zu Beginn der Öffnungshubbewegung sichergestellt, wodurch die Kraftstoffeinspritzung reproduzierbar und optimal abgestimmt auf den Betriebszustand der Brennkraftmaschine ablaufen kann.

In Figur 3 ist ein weiteres Ausführungsbeispiel des erfindungsgemäßen Kraftstoffeinspritzventils dargestellt. Der Aufbau entspricht genau dem in Figur 2 gezeigten, jedoch sind hier an der zwischen der Ringnut 35 und der zusätzlichen Ringnut 42 ausgebildeten Konusfläche Längsnuten 55 angeordnet, die die beiden Ringnuten 35,42 miteinander verbinden. Die Längsnuten 55 verlaufen dabei entlang von Mantellinien der zwischen den Ringnuten 35,42 ausgebildeten Konusfläche. Durch diese Längsnuten 55 ist - insbesondere bei nur leicht geöffnetem Einspritzventil zu Beginn der Öffnungshubbewegung - ein guter Zufluß von Kraftstoff in die zusätzliche Ringnut 42 gegeben. Wenn vorgesehen ist, mehrere Längsnuten 55 an der Ventilgliedspitze 7 anzuordnen, so sind diese vorzugsweise gleichmäßig über den Umfang der Ventilgliedspitze 7 verteilt.
Es kann alternativ dazu auch vorgesehen sein, eine oder mehrere Längsnuten 55 zu den Mantellinien der zwischen den Ringnuten 35,42 ausgebildeten Konusfläche geneigt auszubilden. Dadurch erhält der durch die Längsnuten 55 in die zusätzliche Ringnut 42 fließende Kraftstoff eine tangentiale Geschwindigkeitskomponente und verteilt sich rasch auf alle Einspritzöffnungen 11.

In Figur 4 ist ein weiteres Ausführungsbeispiel eines erfindungsgemäßen Kraftstoffeinspritzventils dargestellt. Die erste Kante 38 der zusätzlichen Ringnut 42 liegt in Schließstellung des Ventilgliedes 5 auf den Einspritzöffnungen 11, so daß die zwischen den Ringnuten 35,42 liegende Konusfläche die Einspritzöffnungen 11 zum Teil überdeckt.

In Figur 5 ist die zusätzliche Ringnut 42 so an der ventilgliedspitze 7 angeordnet, daß sie in Schließstellung die Einspritzöffnungen 11 voll überdeckt. Hierdurch ergibt sich sofort nach dem Abheben des Ventilgliedspitze 7 vom Ventilsitz 9 eine verteilende Wirkung der zusätzlichen Ringnut 42.

In Figur 6 ist ein erfindungsgemäßes Kraftstoffeinspritzventil dargestellt, bei dem die zusätzliche Ringnut 42 deutlich breiter als der Durchmesser der Einspritzöffnungen 11 ausgebildet ist und in Schließstellung des Ventilgliedes 5 die Einspritzöffnungen 11 voll überdeckt. Dadurch ist es möglich, mehrere Einspritzöffnungen 11 abzudecken, die nicht alle auf derselben Radialebene bezüglich der Längsachse 50 des Ventilgliedes 5 liegen, aber noch von der zusätzlichen Ringnut 42 in Schließstellung des Ventilgliedes 5 überdeckt werden.

## Patentansprüche

1. Kraftstoffeinspritzventil für Brennkraftmaschinen mit einem Ventilkörper (1), in dem eine Bohrung (3) angeordnet ist, an deren brennraumseitigen Ende ein konischer Ventilsitz (9) ausgebildet ist, in dem wenigstens zwei Einspritzöffnungen (11) angeordnet sind, die die Bohrung (3) mit dem Brennraum verbinden, und mit einem in der Bohrung (3) geführten Ventilglied (5), das durch Druckbeaufschlagung einer am Ventilglied (5) ausgebildeten Druckfläche (13) mit Kraftstoff entgegen einer auf den Ventilsitz (9) gerichteten Schließkraft axial beweglich ist und das einen dem Ventilsitz (9) zugewandten Ventilgliedschaft (205) aufweist, zwischen dem und der Wand der Bohrung (3) ein mit Kraftstoff befüllbarer Druckraum (19) ausgebildet ist, welches Ventilglied (5) an seinem brennraumseitigen Ende eine Ventilgliedspitze (7) aufweist, an welcher eine erste Konusfläche (30) und eine zweite, sich brennraumseitig an die erste Konusfläche (30) anschließende Konusfläche (32) ausgebildet ist, wobei der Konuswinkel (α) der ersten Konusfläche (30) kleiner und der Konuswinkel (β) der zweiten Konusfläche (32) größer als der Konuswinkel (γ) des Ventilsitzes (9) ist, und mit einer an der Ventilgliedspitze (7) umlaufenden Ringnut (35), deren erste Nutkante (38) in einer Radialebene zur Achse des Ventilgliedes (5) und auf der ersten Konusfläche (30) liegt und deren zweite Nutkante (39) in einer Radialebene zur Achse des Ventilgliedes (5) und auf der zweiten Konusfläche (32) liegt, wobei die erste Nutkante (38) der Ringnut (35) als Dichtkante ausgebildet ist, die in Schließstellung des Ventilgliedes (5) am Ventilsitz (9) stromaufwärts des Kraftstoffflusses zu den Einspritzöffnungen (11) zur Anlage kommt, **dadurch gekennzeichnet, daß** an der zweiten konischen Fläche (32) der Ventilgliedspitze (7) eine zusätzliche Ringnut (42) ausgebildet ist, die sowohl in Schließstellung als auch in Öffnungsstellung des Ventilgliedes (5) wenigstens teilweise die Einspritzöffnungen (11) überdeckt.

2. Kraftstoffeinspritzventil nach Anspruch 1, **dadurch gekennzeichnet, daß** der Querschnitt der Ringnut (42) größer oder gleich dem Querschnitt einer Einspritzöffnung (11) ist.

3. Kraftstoffeinspritzventil nach Anspruch 1, **dadurch gekennzeichnet, daß** ein erster, zwischen der ersten konischen Fläche (30) und dem Ventilsitz (9) liegender Differenzwinkel (δ₁) kleiner ist als ein zweiter, zwischen dem Ventilsitz (9) und der zweiten konischen Fläche (32) liegender Differenzwinkel (δ₂).

4. Kraftstoffeinspritzventil nach Anspruch 3, **dadurch gekennzeichnet, daß** der erste (δ₁) und der zweite Differenzwinkel (δ₂) weniger als 1,5 Grad betragen.

5. Kraftstoffeinspritzventil nach Anspruch 1, **dadurch gekennzeichnet, daß** der Konuswinkel (γ) des Ventilsitzes (9) 55 bis 65 Grad beträgt, vorzugsweise etwa 60 Grad.

6. Kraftstoffeinspritzventil nach Anspruch 1, **dadurch gekennzeichnet, daß** die Nutkanten (44; 46) der zusätzlichen Ringnut (42) in zur Ventilgliedachse (50) des Ventilgliedes (5) radialen Ebenen liegen.

7. Kraftstoffeinspritzventil nach einem der Ansprüche 1 bis 4, **dadurch gekennzeichnet, daß** die sich an die brennraumabgewandte Nutkante (46) der zusätzlichen Ringnut (42) anschließende Konusfläche in Schließstellung des Ventilgliedes (5) die Einspritzöffnungen (11) zum Teil überdeckt.

8. Kraftstoffeinspritzventil nach Anspruch 1, **dadurch gekennzeichnet, daß** die Einspritzöffnungen (11) bezüglich der Ventilgliedachse (50) in einer gemeinsamen Radialebene liegen.

9. Kraftstoffeinspritzventil nach Anspruch 1, **dadurch gekennzeichnet, daß** die Nutkanten (44; 46) der zusätzlichen Ringnut (42) und die Einspritzöffnungs-Austritte in einer zur Radialebene der Ventilgliedachse (50) geneigten Ebene liegen.

10. Kraftstoffeinspritzventil nach einem der vorstehenden Ansprüche, **dadurch gekennzeichnet, daß** auf der zwischen der Ringnut (35) und der zusätzlichen Ringnut (42) angeordneten konischen Fläche wenigstens eine, die beiden Ringnuten verbindende Längsnut (55) ausgebildet ist, die entlang von Mantellinien der zweiten Konusfläche (32) verlaufen.

11. Kraftstoffeinspritzventil nach Anspruch 10, **dadurch gekennzeichnet, daß** mehr als eine Längsnut (55) an der zweiten konischen Fläche (32) ausgebildet sind, die gleichmäßig über den Umfang verteilt sind.

12. Kraftstoffeinspritzventil nach Anspruch 10, **dadurch gekennzeichnet, daß** alle oder ein Teil der Längsnuten (55) zu den Mantellinien der zweiten konischen Fläche (32) geneigt verlaufen.

## Claims

1. Fuel injection valve for internal combustion engines, with a valve body (1), in which is arranged a bore (3), at the combustion-space-side end of which is formed a conical valve seat (9), in which are arranged at least two injection orifices (11) which connect the bore (3) to the combustion space, and with a valve member (5) which is guided in the bore (3) and which, by fuel acting with pressure upon a pressure surface (13) formed on the valve member (5), is movable axially counter to a closing force directed onto the valve seat (9) and which has a valve-member shank (205) which faces the valve seat (9) and between which and the wall of the bore (3) is formed a pressure space (19) capable of being filled with fuel, which valve member (5) has, at its combustion-space-side end, a valve-member tip (7) at which are formed a first conical surface (30) and a second conical surface (32) adjoining the first conical surface (30) on the combustion-space side, the cone angle (α) of the first conical surface (30) being smaller and the cone angle (β) of the second conical surface (32) larger than the cone angle (γ) of the valve seat (9), and with an annular groove (35) which runs around the valve-member tip (7) and of which the first groove edge (38) lies in a radial plane to the axis of the valve member (5) and on the first conical surface (30) and of which the second groove edge (39) lies in a radial plane to the axis of the valve member (5) and on the second conical surface (32), the first groove edge (38) of the annular groove (35) being formed as a sealing edge which, in the closing position of the valve member (5), comes to bear on the valve seat (9) upstream of the fuel flow to the injection orifices (11), **characterized in that** the second conical surface (32) of the valve-member tip (7) has formed on it an additional annular groove (42) which at least partially covers the injection orifices (11) both in the closing position and in the opening position of the valve member (5).

2. Fuel injection valve according to Claim 1, **characterized in that** the cross section of the annular groove (42) is larger than or equal to the cross section of an injection orifice (11).

3. Fuel injection valve according to Claim 1, **characterized in that** a first differential angle (δ₁) lying between the first conical surface (30) and the valve seat (9) is smaller than a second differential angle (δ₂) lying between the valve seat (9) and the second conical surface (32).

4. Fuel injection valve according to Claim 3, **characterized in that** the first (δ₁) and the second (δ₂) differential angle amount to less than 1.5 degrees.

5. Fuel injection valve according to Claim 1, **characterized in that** the cone angle (γ) of the valve seat (9) is 55 to 65 degrees, preferably about 60 degrees.

6. Fuel injection valve according to Claim 1, **characterized in that** the groove edges (44; 46) of the additional annular groove (42) lie in planes which are radial to the valve-member axis (50) of the valve member (5).

7. Fuel injection valve according to one of Claims 1 to 4, **characterized in that**, in the closing position of the valve member (5), the conical surface adjoining that groove edge (46) of the additional annular groove (42) which faces away from the combustion space partially overlaps the injection orifices (11).

8. Fuel injection valve according to Claim 1, **characterized in that** the injection orifices (11) lie in a common radial plane with respect to the valve-member axis (50).

9. Fuel injection valve according to Claim 1, **characterized in that** the groove edges (44; 46) of the additional annular groove (42) and the injection-orifice outlets lie in a plane inclined to the radial plane of the valve-member axis (50).

10. Fuel injection valve according to one of the preceding claims, **characterized in that** on the conical surface arranged between the annular groove (35) and the additional annular groove (42) is formed at least one longitudinal groove (55) which connects the two annular grooves and which runs along generatrices of the second conical surface (32).

11. Fuel injection valve according to Claim 10, **characterized in that** more than one longitudinal groove (55) are formed on the second conical surface (32) and are distributed uniformly over the circumference.

12. Fuel injection valve according to Claim 10, **characterized in that** all or some of the longitudinal grooves (55) run at an inclination to the generatrices of the second conical surface (32).

## Revendications

1. Injecteur de carburant pour moteurs à combustion interne, comprenant un corps de soupape (1), avec un alésage (3) dont l'extrémité côté chambre de combustion comporte un siège de soupape conique (9), au moins deux ouvertures d'injection (11) qui relie l'alésage (3) à la chambre de combustion, et comprenant un organe de soupape (5) guidé dans l'alésage (3), qui peut être déplacé dans le sens axial en appliquant du carburant sous pression sur une surface de pression (13) prévue sur l'organe de soupape (5) contre une force de fermeture dirigée sur le siège de soupape (9), et qui présente une tige d'organe de soupape (205) en regard du siège de soupape (9), avec entre celle-ci et la paroi de l'alésage (3) une chambre de pression (19) pouvant être remplie de carburant l'organe de soupape (5) présentant à son extrémité côté chambre de combustion une pointe d'organe de soupape (7), comportant une première surface conique (30) et une deuxième surface conique (32) qui prolonge côté chambre de combustion la première surface conique (30), l'angle conique (α) de la première surface conique (30) étant inférieur et l'angle conique (β) de la deuxième surface conique (32) étant supérieur à l'angle conique (γ) du siège de soupape (9), ainsi qu'une rainure annulaire (35) périphérique sur la pointe d'organe de soupape (7), dont le premier bord de rainure (38) se situe dans un plan radial par rapport à l'axe d'élément de soupape (5) et sur la première surface conique (30), et dont le deuxième bord de rainure (39) se situe dans un plan radial par rapport à l'axe de l'organe soupape (5) et sur la deuxième surface conique (32), le premier bord de rainure (38) de la rainure annulaire (35) formant un bord d'étanchéité qui, en position de fermeture d'un organe de soupape (5), vient en appui sur le siège de soupape (9) en amont du flux de carburant vers les ouvertures d'injection (11),
**caractérisé en ce que**
sur la deuxième surface conique (32) de la pointe d'organe de soupape (7) une rainure annulaire supplémentaire (42) recouvre du moins partiellement lés ouvertures d'injection (11) aussi bien en position de fermeture qu'en position d'ouverture de l'organe de soupape (5).

2. Injecteur de carburant selon la revendication 1,
**caractérisé en ce que**
la section transversale de la rainure annulaire (42) est supérieure ou égale à la section transversale d'une ouverture d'injection (11).

3. Injecteur de carburant selon la revendication 1,
**caractérisé en ce qu'**
un premier angle différentiel (δ₁) situé entre la première surface conique (30) et le siège de soupape (9) est inférieur à un deuxième angle différentiel (δ₂) situé entre le siège de soupape (9) et la deuxième surface conique (32).

4. Injecteur carburant selon la revendication 3,
**caractérisée en ce que**
le premier (δ₁) et le deuxième (δ₂) angles différentiels sont inférieurs à 1,5 degré.

5. Injecteur de carburant selon la revendication 1,
**caractérisé en ce que**
l'angle conique (γ) du siège de soupape (9) est compris entre 55 et 65 degrés, et est de préférence de 60 degrés.

6. Injecteur de carburant selon la revendication 1,
**caractérisé en ce que**
les bords de rainure (44 ; 46) de la rainure annulaire supplémentaire (42) se situent dans des plans radiaux par rapport à l'axe d'organe de soupape (50) de un organe de soupape (5).

7. Injecteur de carburant selon Tune quelconque des revendications 1 à 4,
**caractérisé en ce qu'**
en position de fermeture de un organe de soupape (5), la surface conique prolongeant le bord de rainure (46) de la rainure annulaire supplémentaire (42) opposé à la chambre de combustion recouvre partiellement les ouvertures d'injection (11).

8. Injecteur de carburant selon la revendication 1,
**caractérisé en ce que**
les ouvertures d'injection (11) se situent dans un plan radial commun par rapport à l'axe d'organe de soupape (50).

9. Injecteur de carburant selon la revendication 1,
**caractérisé en ce que**
les bords de rainure (44 ; 46) de la rainure annulaire supplémentaire (42) et les sorties des ouvertures d'injection se situent dans un plan incliné par rapport au plan radial de l'axe d'organe de soupape (50).

10. Injecteur de carburant selon l'une quelconque des revendications précédentes,
**caractérisé en ce que**
sur la surface conique disposée entre la rainure annulaire (35) et la rainure annulaire supplémentaire (42) au moins une rainure longitudinale (55) est prévue reliant les deux rainures annulaires, s'étendant le long de génératrices de la deuxième surface conique (32).

11. Injecteur de carburant selon la revendication 10,
**caractérisé en ce que**
plusieurs rainures longitudinales (55) sont prévues sur la deuxième surface conique (32), qui sont réparties régulièrement sur la circonférence.

12. Iinjecteur carburant selon la revendication 10,
**caractérisé en ce que**
la totalité ou une partie des rainures longitudinales (55) s'étendent inclinées par rapport aux génératrices de la deuxième surface conique (32).
